# EUROPÄISCHE PATENTSCHRIFT

(11) **EP 0 636 546 B1**
(45) Veröffentlichungstag und Bekanntmachung des Hinweises auf die Patenterteilung: **08.12.1999**
(21) Anmeldenummer: 94107400.7
(22) Anmeldetag: 11.05.1994
(51) Int. Cl.: B65D 81/05, B65D 25/10, B65D 19/44

(54) **Transporthalterung für Gemälderahmen od. dgl.**
Transport-fixture for picture frames or something like that
Fixation de transport pour cadres d'images ou similaires

(30) Priorität: 29.05.1993 DE 4318045
(43) Veröffentlichungstag der Anmeldung: 01.02.1995
(62) Teilanmeldung aus: 97111908.6
(73) Patentinhaber: Hasenkamp Internationale Transporte GmbH & Co. KG, 50226 Frechen (DE)
(72) Erfinder: Pütz, Manfred, D-53332 Bornheim (DE); Szarata, Mathias, D-53332 Bornheim (DE)
(74) Vertreter: von Rohr, Hans Wilhelm, Dipl.-Phys.

(56) Entgegenhaltungen:
- EP-A- 0 086 021
- EP-A- 0 538 741
- DE-U- 8 904 037
- FR-A- 2 668 458
- US-A- 1 004 162
- US-A- 3 302 782
- US-A- 3 655 034
- US-A- 4 664 254
- US-A- 4 892 193

## Beschreibung

Die Erfindung betrifft eine Transporthalterung für Gemälderahmen oder dergleichen mit den Merkmalen des Oberbegriffs von Anspruch 1.

Die Lehre der vorliegenden Erfindung wird nachfolgend anhand des bevorzugten Anwendungsgebiets für Gemälderahmen erläutert. Dabei ist aber stets im Gedächtnis zu behalten, daß die Lehre der Erfindung auch für andere entsprechende Kunstobjekte wie Holztafeln, Altartafeln, ja sogar Reliefdarstellungen und Statuetten anwendbar ist.

Zum Transport von Gemälden in Gemälderahmen werden Transporthalterungen verwendet. Das sind aus Holz gefertigte, flache Kisten, in die das Gemälde im Rahmen in weichem Polstermaterial, insbesondere in Schaumkunststoff eingelegt wird. Transportiert werden diese Kisten dann stehend.

An allen Seiten ist das Gemälde dicht von Polstermaterial umgeben, um bei Schwingungen und Schlägen beim Transport nicht beschädigt zu werden. Insbesondere am unteren Rand des Rahmens, an dem das volle Gewicht des Gemäldes im Rahmen wirkt, ist die Auspolsterung problematisch, hier sind immer wieder Transportschäden an der Tagesordnung.

Die dichte, allseitige Einpolsterung von Gemälden im Rahmen zum Transport hat einen weiteren Nachteil. Gemälde in dieser Kunstkategorie müssen möglichst konstanten klimatischen Bedingungen ausgesetzt sein. Sie werden deshalb in speziell klimatisierten Transportfahrzeugen transportiert. Die beste Klimatisierung versagt aber, wenn durch die dichte Abpolsterung des Gemäldes das im klimatisierten Transportraum erzeugte Sollklima am Gemälde selbst überhaupt nicht wirksam werden kann. Das Problem ist also, daß ein hinreichender Luftaustausch durch die Polsterung hindurch meist nicht gewährleistet werden kann.

Mit den zuvor ausgeführten Problemen befaßt sich bereits die EP-A-0 538 741. Dort ist eine Aufhängeschiene vorgeschlagen, die am Rahmen dauerhaft fest angebracht wird und dort verbleibt. Sie dient zunächst als Anbringbasis für Aufhängewinkel oder Aufhängelaschen, die an ihr zum Aufhängen des Gemälderahmens befestigt werden können. Sie dient darüber hinaus zur Anbringung einer Tragschiene, die an der Aufhängeschiene befestigbar ist. Die Tragschiene kann den Rahmen in einer Transporthalterung tragen, sie kann aber auch unter besonderen Bedingungen zur Befestigung des Rahmens an der Wand eines Ausstellungsraumes dienen. Wesentlich ist die am Rahmen des Gemäldes dauerhaft geschaffene Basis, die durch die Aufhängeschiene realisiert wird.

Bei der bekannten Transporthalterung bilden vier Tragschienen in den vier Ecken des Rahmens die hier vorgesehenen vier Rahmenbefestigungselemente. Diese wirken dort mit zwei Längs-Verstellführungen an Längsseiten eines Transportrahmens und zwei daran selbst wieder feststellbar geführten Quer-Verstellführungen zusammen. Dadurch ist die bekannte Transporthalterung für den Transport unterschiedlicher Gemäldegrößen geeignet, da die Rahmenbefestigungselemente nach Art eines Kreuzschlittens vielfältig verstellt werden können.

Die zuvor erläuterte Transporthalterung für Gemälderahmen bedarf der als Tragschienen ausgeführten Rahmenbefestigungselemente, die am jeweiligen Gemälderahmen fest angebracht werden müssen.

Bekannt ist eine Transportkiste, bei der in vier Ecken vier ortsfest angeordnete Rahmenbefestigungselemente in Form von Eckwinkeln vorgesehen sind (US-A-3,302,782). Jeder Eckwinkel ist für sich aus polsterndem Material ausgeführt. Durch die vorgegebene lichte Höhe der Transportkiste in Verbindung mit der Materialdicke der Eckwinkel wird die Dicke des hier nur plattenartig ausführbaren Rahmens oder sonstigen Elementes vorgegeben. Auch eine seitliche, fixierbare Verstellung der Eckwinkel ist nicht vorgesehen, so daß auch für unterschiedliche Rahmen diese Transporthalterung nicht geeignet ist.

Reine Eckwinkel für Gemälderahmen oder dergleichen, die als Einzelteile auf Ecken von Gemälderahmen oder dergleichen aufgesteckt und beispielsweise später mit einer Schrumpffolie umgeben werden können, sind ebenfalls bekannt (FR-A-2,668,458). Hier ist bereits in zweckmäßiger Weise das Problem gelöst, daß auch dünnere Gemälderahmen bei unveränderter äußerer lichter Höhe aufgenommen werden können, indem nämlich nötigenfalls entsprechende Distanzkeile oder Distanzplatten zum Ausgleich in die Eckwinkel eingelegt werden.

Schließlich ist eine Transporthalterung für Gemälderahmen in einer Transportkiste bekannt (DE-U-89 04 037), die vier Rahmenbefestigungselemente aufweist, die jeweils an einer Längs-Verstellführung bzw. einer Quer-Verstellführung verstellbar und feststellbar geführt sind. Jedes Rahmenbefestigungselement ist als Seitenwinkel zur Umfassung der Mitte des Seitenrandes des Gemälderahmens ausgeführt und auf eine ganz bestimmte Dicke des Gemälderahmens abgestellt. Der Gemälderahmen, für den unterschiedliche laterale Abmessungen, nicht aber unterschiedliche Dicken akzeptabel sind, wird zwischen den Deckschenkeln der Rahmenbefestigungselemente und den rückwärtigen Schienen der Verstellführungen verspannt.

Der Erfindung liegt das Problem zugrunde, die eingangs erläuterte bekannte Transporthalterung für Gemälderahmen oder dergleichen zum Einbau in einer Transportkiste oder zum Anbau an einem konstruktiv die Transportkiste bildenden Rahmen aus Profilschienen mit einer größeren Flexibilität bei höchstmöglicher Transportsicherheit für die Gemälderahmen oder dergleichen zu realisieren.

Die zuvor aufgezeigte Aufgabe wird bei einer Transporthalterung mit den Merkmalen des Oberbegriffs von Anspruch 1 durch die Merkmale des kennzeichnenden Teils von Anspruch 1 gelöst.

Erfindungsgemäß sind die Rahmenbefestigungselemente so gestaltet, daß der Gemälderahmen selbst unmittelbar in diese Rahmenbefestigungselemente eingelegt werden kann. Es existiert also letztlich keine im engeren Sinne feste Verbindung zwischen dem Gemälderahmen und den Rahmenbefestigungselementen, sondern durch die Rahmenbefestigungselemente wird der Gemälderahmen lediglich in der gesamten Transporthalterung durch das Wirken entsprechender Anlageflächen fixiert. So kann man auch Gemälderahmen transportieren, bei denen man keine Tragschienen anbringen kann oder will.

Letztlich stellt die erfindungsgemäße Transporthalterung eine Lösung ähnlich der dichten, allseitigen Einpolsterung von Gemälden in einem Transportrahmen dar, jedoch mit dem Vorteil, daß zwischen den als Eckwinkel oder Seitenwinkel ausgeführten Rahmenbefestigungselementen immer noch genügend Platz verbleibt, um für eine hinreichend gleichmäßige Klimatisierung zu sorgen. Außerdem sind mit den Rahmenbefestigungselementen gemäß der Erfindung definierte Lagerungen für den Gemälderahmen geschaffen, die in ihrer Wirkung bezüglich Schwingungen und Schlägen genau vorausberechnet werden können.

Besonders bevorzugte Ausgestaltungen und Weiterbildungen der Lehre sind Gegenstand der Ansprüche 2 ff.

Im folgenden wird die Erfindung anhand einer lediglich bevorzugte Ausführungsbeispiele darstellenden Zeichnung näher erläutert. In der Zeichnung zeigt
- Fig. 1: in einer perspektivischen Ansicht eine Holz-Transportkiste mit eingebauter erfindungsgemäßer Transporthalterung in einem bevorzugten Ausführungsbeispiel,
- Fig. 2: ausschnittweise einen Eckbereich der Transportkiste aus Fig. 1, jetzt mit eingelegtem Gemälderahmen,
- Fig. 3: die Transporthalterung der Transportkiste aus Fig. 1, am oberen Ende, mit eingelegtem Gemälderahmen, die Rahmenbefestigungselemente, die hier sichtbar sind, schon teilweise geschlossen,
- Fig. 4: in einer Fig. 2 entsprechenden Darstellung ein weiteres Ausführungsbeispiel einer erfindungsgemäßen Transporthalterung,
- Fig. 5: in einer Ansicht, schematisch dargestellt, ein weiteres Ausführungsbeispiel einer erfindungsgemäßen Transporthalterung,
- Fig. 6: in Ansicht die links liegende (6a) und die rechts liegende (6b) Schmalseite der Transportkiste aus Fig. 5,
- Fig. 7: in Ansicht die bodenseitige Schmalseite der Transportkiste aus Fig. 5,
- Fig. 8: eine komplette Transporthalterung nach dem zuvor erläuterten erfindungsgemäßen Prinzip,
- Fig. 9: ein weiteres Ausführungsbeispiel einer erfindungsgemäßen Transporthalterung mit einem konstruktiv die Transportkiste bildenden Rahmen aus Profilschienen.

Fig. 1 zeigt in einer perspektivischen Darstellung eine Holz-Transportkiste 1 mit an den Schmalseiten angeordneten Tragegriffen 2. In dieser befinden sich zunächst mehrere, hier und bevorzugt vier Rahmenbefestigungselemente 3. Ein Gemälderahmen 4 ist hier nicht eingelegt, man erkennt diesen jedoch in Fig. 2 und 3 angedeutet. Zu erwähnen ist auch hier, daß der Begriff "Gemälderahmen" für alle Arten von Kunstgegenständen, die in derartigen Transporteinrichtungen transportiert werden, steht, wie das eingangs schon erläutert worden ist.

Die in Fig. 1 dargestellten vier Rahmenbefestigungselemente 3 gehören zu einer Transporthalterung, die im hier dargestellten und bevorzugten Ausführungsbeispiel überdies zwei Längs-Verstellführungen 5 und zwei Quer-Verstellführungen 6 aufweist. Diese sind in Fig. 1 nur strichpunktiert angedeutet, in Fig. 2 erkennt man die Anordnung der einen Längs-Verstellführung 5 und der einen Quer-Verstellführung 6, die im dort dargestellten Ausschnitt liegen. Die Quer-Verstellführungen 6 sind im hier dargestellten Ausführungsbeispiel wie im Stand der Technik, von dem die Erfindung ausgeht (EP-A-0 538 741), an den Längs-Verstellführungen 5 verstellbar und feststellbar geführt, und die Rahmenbefestigungselemente 3 sind an den Quer Verstellführungen 6 verstellbar und feststellbar geführt. Im in Fig. 2 erkennbaren Ausführungsbeispiel sieht man die Längs-Verstellführung 5 und die Quer-Verstellführung 6 ausgeführt als Profilschiene mit T-Nut, in der ein Nutenschein läuft, der durch eine nicht dargestellte Spannschraube in der jeweiligen T-Nut dann zwecks Feststellung verspannt werden kann.

Der in Fig. 2 oben liegende Rand des oberen Rahmenbefestigungselementes 3 ist an der dort dargestellten Quer-Verstellführung 6 selbst wieder mittels Nutenstein und Spannschraube gehalten.

Die zuvor erläuterte Konstruktion, die hinsichtlich der Längs- und Quer-Verstellführung 5, 6 aus dem Stand der Technik bekannt ist, ist keine zwingende Voraussetzung für den Einsatz der erfindungsgemäßen Rahmenbefestigungselemente 3. Diese könnten auch selbst an der Längs-Verstellführung 5 angeordnet oder ganz ortsfest in der Transportkiste 1 angebracht sein (Rahmenbefestigungselement 3a).

Für die Lehre der Erfindung kommt es zunächst nur auf die Gestaltung der Rahmenbefestigungselemente 3, 3a an, nämlich darauf, daß die Rahmenbefestigungselemente 3 als Eckwinkel zur Aufnahme jeweils einer Ecke des Gemälderahmens 4 oder als glatte Seitenwinkel zur Aufnahme jeweils eines Teils der Kante des Gemälderahmens 4 ausgeführt sind. Die erste hier angegebene Alternative ist in den Fig. 1, 2 und 3 ausführlich dargestellt, die zweite Alternative mit glatten Seitenwinkeln als Rahmenbefestigungselemente 3 ergibt sich aus Fig. 4. Sie ist, wie angedeutet, insbesondere für geschwungene Rahmen und Rahmen, die besonders empfindliche Eckbereiche aufweisen, geeignet, unterliegt aber dem gleichen Grundprinzip wie die konstruktive Gestaltung des Ausführungsbeispiels gemäß den Fig. 1 bis 3.

Die Eckwinkel als Rahmenbefestigungselemente 3, 3a im Ausführungsbeispiel der Fig. 1 bis 3 haben natürlich eine sehr hohe Eigenstabilität und sind transporttechnisch an sich den glatten Seitenwinkeln vorzuziehen. Sie sind aber eben nicht für alle Fälle verwendbar.

Hinsichtlich der Materialwahl besteht für die Rahmenbefestigungselemente 3, 3a eine weitgehende Freiheit, sie könnten aus Holz, Alu, Eisen, Kunststoff ausgeführt sein. Es zeigt sich anhand der Darstellung in Fig. 1 bis Fig. 3 der Zeichnung, daß jedenfalls das Rahmenbefestigungselement 3, 3a auf den mit dem Gemälderahmen 4 in Berührung kommenden Innenflächen mit einer Polsterauflage 7 versehen oder aus polsterndem Material ausgeführt ist. Dargestellt ist die Polsterauflage 7 am hier aus Sperrholz bestehenden Rücken des Rahmenbefestigungselementes 3, 3a beispielsweise ist das hier ein relativ steifer Schaumkunststoff. Die zweite Alternative der zuvor erläuterten Ausgestaltung ist insbesondere bei aus Kunststoff bestehenden Rahmenbefestigungselementen 3, 3a einsetzbar. Heutzutage hat man schon Verbundkunststoffe, die ganz unterschiedliche Shorehärten über ihren Querschnitt aufweisen können. Sie könnte man zu einer integrierten, einteiligen Gestaltung des Rahmenbefestigungselementes 3, 3a mit innen weichen Polsterflächen und außen einem härteren Rückgrat kommen. Das ist insbesondere bei den Eckwinkeln eine sehr interessante Lösung.

Die Fig. 1 bis 3 einerseits und Fig. 4 andererseits zeigen, daß das Rahmenbefestigungselement 3, 3a im Querschnitt U-förmig ausgeführt ist, nämlich einen zur Auflage des Gemälderahmens 4 dienenden Bodenschenkel 8, einen am Rand des Gemälderahmens 4 liegenden Randsteg 9 und einen den Gemälderahmen 4 von oben überfassenden Deckschenkel 10 aufweist.

Fig. 1 zeigt in der dargestellten Perspektive die vier dort vorgesehenen Rahmenbefestigungselemente 3 jeweils mit dem hier dreieckförmigen Bodenschenkel 8 und den hier winkelförmigen Randstegen 9. Die Deckschenkel 10 fehlen hier. Fig. 2 zeigt eine Ecke dieser Transportkiste 1 im Ausschnitt, nunmehr ein Gemälderahmen 4 eingelegt und die Rahmenbefestigungselemente 3 auf das richtige Maß im Abstand eingestellt. Fig. 3 zeigt dann die beiden dort erkennbaren Rahmenbefestigungselemente 3, die den dort ebenfalls erkennbaren Gemälderahmen 4 an seinen beiden Ecken umfassen, nunmehr mit Deckschenkeln 10 versehen. Die Deckschenkel 10 sind hier beide wie die Bodenschenkel 8 dreieckförmig ausgeführt, rechts ist der Deckschenkel 10 von oben auf den Gemälderahmen 4 schon aufgesetzt und mit dem Randsteg 9 verspannt, links sieht man wie der Deckschenkel 10 in das übrige Rahmenbefestigungselement 3 von oben eingesetzt wird.

Das in den Fig. 1 bis 3 dargestellte bevorzugte Ausführungsbeispiel geht von dem Konzept aus, daß der Bodenschenkel 8 und der Randsteg 9 des Rahmenbefestigungselementes 3 fest miteinander verbunden, ggf. auch einstückig miteinander ausgeführt sind und daß der Deckschenkel 10 am Randsteg 9 abhebbar und vorzugsweise, lösbar befestigt ist. Man könnte im Prinzip auch Deckschenkel 10 und Randsteg 9 miteinander verbinden und mit dem Bodenschenkel 8 lösbar verbinden, von der Handhabung her empfiehlt sich aber die dargestellte Variante.

Um unterschiedlich dicken Gemälderahmen 4 Rechnung tragen zu können, ist vorgesehen, daß der Abstand des Deckschenkels 10 vom Bodenschenkel 8 verstellbar und feststellbar ist. Das ist im dargestellten Ausführungsbeispiel durch entsprechende Verstellführungen realisiert, das wird später noch näher erläutert.

Nicht dargestellt ist eine Alternative der Befestigung des Deckschenkels 10 am Randsteg, die sich durch Einsatz eines Schwenkmechanismus oder eines Schwenk-Schiebemechanismus auszeichnet. In dieser Version wäre der Deckschenkel 10 immer mit dem Randsteg 9 und Bodenschenkel 8 verbunden, das als Eckwinkel oder Seitenwinkel ausgeführte Rahmenbefestigungselement 3 könnte aber gewissermaßen "aufgeklappt" werden, um einen Gemälderahmen 4 einzulegen oder wieder herauszunehmen. Dieser Alternative gegenüber ist im dargestellten Ausführungsbeispiel eine Befestigung realisiert, die mit einer Schraubverbindung 11 arbeitet. Im dargestellten Ausführungsbeispiel sind am in Fig. 3 links erkennbaren Deckschenkel 10 zwei Schraubverbindungen 11 angedeutet. Um einerseits die Schraubverbindung 11 zu realisieren, andererseits den Abstand des Deckschenkels 10 vom Bodenschenkel 8 ohne weiteres verstellbar zu halten, ist in Fig. 3 vorgesehen, daß die Schraubverbindung 11 eine am Randsteg 9 angebrachte bzw. in den Randsteg 9 integrierte Profilleiste 12 mit Längsnut 13 und einen am Deckschenkel 10 angebrachten Nutenstein 14 mit Spannschraube 15 zum Verspannen in der Längsnut 13 aufweist. Hier wird das Verstellkonzept aufgegriffen, das man in besonders bevorzugter Ausführung auch für die Längs- und Quer-Verstellführungen 5, 6 realisieren kann. Es handelt sich um die bei Nockenfeldern oder dergleichen bekannte Technik.

Etwas weniger stabil aber preisgünstiger ausgeführt werden kann die in Fig. 1 angedeutete Variante einer Schraubverbindung 11, von der hier nur eine Führungsschiene 16 in beiden Abschnitten des Randstegs 9 des Rahmenbefestigungselements 3 zu sehen ist. Zu dieser gehört am Deckschenkel 10, der in Fig. 1 und 2 eben nicht vorhanden ist, eine auf der Führungsschiene 16 verschiebbar aufsetzbare Führungshülse mit einer Spannschraube zum Verspannen auf der Führungsschiene 16.

In der Zeichnung überhaupt nicht dargestellt ist eine weitere Alternative einer Schraubverbindung 11, die mit einer an dem Bodenschenkel 8 Bereich des Randsteges 9 angebrachten, innerhalb des Randsteges 9 aufragenden Gewindestange arbeitet, die von einem Federelement, insbesondere einer Schraubendruckfeder, umgeben ist. Gegen den Rückdruck des Federelementes kann mittels einer auf der Gewindestange laufenden Spannschraube der Deckschenkel 10 sehr feinfühlig an die Oberseite des Gemälderahmens 4 angestellt werden. Eine solche Rückstellfeder könnte sich auch bei den anderen Schraubverbindungen 11, die hier dargestellt sind, empfehlen. Man könnte auch daran denken, eine Ratschenverbindung des Deckschenkels 10 mit dem Randsteg 9 nach Art eines Schnellverschlusses zu realisieren, wobei dann am Deckschenkel 10 je Verbindungsbereich eine federbelastete Klinke vorgesehen sein müßte, die ein Rückstellen des Deckschenkels 10 zwecks Öffnung der Transporthalterung erlaubt. Möglicherweise ist eine solche Konstruktion gerade bei einem Schwenk-Schiebemechanismus zur Befestigung des Deckschenkels 10 am Randsteg 9 zweckmäßig einsetzbar.

Fig. 3 läßt schließlich noch erkennen, daß am Deckschenkel 10 hier ein Handgriff 17 zum Handhaben des Deckschenkels 10 vorgesehen ist.

Zuvor ist schon darauf hingewiesen worden, daß es für die Lehre der Erfindung zunächst auf die Gestaltung des Rahmenbefestigungselementes 3 ankommt. Dieses kann man im Rahmen der Lehre der Erfindung auf unterschiedliche Weise in der Transportkiste 1 bzw. im Rahmen der Transporthalterung befestigen. Man kann drei der Rahmenbefestigungselemente 3 verstellbar, insbesondere stufenlos verstellbar anordnen. Man kann beispielsweise in der links unten liegenden Ecke einer Transportkiste 1 ein Rahmenbefestigungselement 3a als Eckelement ausgeführt ortsfest anordnen, an einer Längswand und einer Querwand jeweils eine Längs-Verstellführung 5 und eine Quer-Verstellführung 6 für jeweils in Rahmenbefestigungselement 3 vorsehen und das vierte ebenfalls als Eckwinkel ausgeführte Rahmenbefestigungselement 3 an einer diagonal gegenüber dem ersten, ortsfesten Rahmenbefestigungselement 3a an einer diagonal liegenden Verstellführung oder einem Kreuzschlitten anordnen. Das ist beispielsweise in Fig. 8 gezeigt. Die erwähnten glatten Seitenwinkel kann man auch zusätzlich zu vorhandenen Eckwinkeln als Rahmenbefestigungselemente 3 einsetzen, was insbesondere bei großen und schweren Gemälderahmen 4 oder sehr empfindlichen, dünnen Platten zweckmäßig sein könnte.

Die Fig. 5 bis 8 zeigen nun ein Ausführungsbeispiel, bei dem die Rahmenbefestigungselemente 3, 3a an den Randstegen 9 mit Verstellhalterungen 20 versehen sind. Diese sind in bekannter Weise als Nutensteine mit Spannschrauben ausgeführt. Sie sind an entsprechend angeordneten Längs-Verstellführungen 5 und Quer-Verstellführungen 6 angebracht, die wie bekannt im dargestellten Ausführungsbeispiel als Profilschienen ausgeführt sind. Das entspricht also der zuvor erläuterten Befestigungstechnik. Die Längs-Verstellführungen 5 und Quer-Verstellführungen 6 sind an den Schmalseiten 21 einer Holz-Transportkiste 1 angebracht. Aus Fig. 6 und 7 in Verbindung mit Fig. 5 erkennt man dabei, daß das links unter liegende Rahmenbefestigungselement 3a an der unteren in Fig. 6a dargestellten Quer-Verstellführung 6 seitlich eingestellt und ausgerichtet werden kann, so daß die Lage des Gemälderahmens 4 definiert ist. Das darüber links befindliche Rahmenbefestigungselement 3 ist an der in Fig. 6a oben dargestellten Längs-Verstellführung 5 in seiner Längsrichtung, in der Darstellung also in der Höhe (bei stehender Transportkiste 1) verstellbar. Das rechts unten liegende Rahmenbefestigungselement 3 läuft auf dem die untere Schmalseite 21 bildenden Boden in einer Quer-Verstellführung 6. Das oben rechts liegende Rahmenbefestigungselement 3 ist, wie weiter oben erläutert, nach Art eines Kreuzschlittens verstellbar, nämlich seinerseits an einer Auslegeschiene 22 mittels einer Quer-Verstellführung 6 verstellbar, wobei die Auslegerschiene 22 ihrerseits an der rechts liegenden Schmalseite 21 der Transportkiste 1 mittels einer entsprechenden Längs-Verstellführug 5 verstellbar und feststellbar ist. Zur Aufnahme des hohen Gewichts eines schweren Gemälderahmens sieht man in Fig. 7 an der Schmalseite 21 neben der Quer-Verstellführung 6 für das rechts unten liegende Rahmenbefestigungselement 3 eine parallel dazu laufende Gleitführung 23 zur Abstützung. Eine entsprechende Gleitführung muß natürlich am Randsteg 9 des als Eckwinkel ausgeführten Rahmenbefestigungselements 3 vorgesehen sein. Bei noch höheren Gewichten könnte sich an Stelle einer Gleitführung 23 auch eine Rollenführung als zweckmäßig erweisen.

Der Vorteil der in den Fig. 5 bis 7 dargestellten Konzeption ist der, daß mit wenigen Profilschienen an den richtigen Punkten der Schmalseiten 21 der Transportkiste 1 alle Verstellmöglichkeiten abgedeckt werden können.

Von großem Vorteil ist es, wenn die Rahmenbefestigungselemente 3 und die Auslegerschiene 22 bündig auf der Rückwand der Transportkiste 1 liegen und ebenfalls am Deckel der Transportkiste 1 liegen, sobald dieser aufgelegt ist. Dann sind die Rahmenbefestigungselemente 3, 3a (Eckwinkel) schwingungsfrei fixiert, sobald der Deckel der Transportkiste 1 geschlossen ist.

Die Rahmenbefestigungselemente 3, 3a in den Fig. 5 bis 9 sind Eckwinkel aus Aluminium geformt. Sie können am Boden mit Rastnasen (Ausbeulungen) versehen sein, die sich beim Schließen der Transportkiste 1 in die Rückwand-Polsterung drücken und so eine räumliche Fixierung bewirken. An der freien oberen Kante des Eckwinkels (Rahmenbefestigungselement 3) kann ein Silikonkeder angebracht sein, der für eine zusätzliche Fixierung sorgt.

Mit der zuvor erläuterten Technik erreicht man eine optimal einfache und sichere und auch für starke Transportbelastungen geeignete Lagerung der Gemälderahmen oder dergleichen.

Fig. 8 zeigt im Überblick nochmals das gesamte System wie es zuvor beschrieben worden ist, wobei Pfeile jeweils die Verstellbarkeit des jeweiligen Rahmenbefestigungselementes 3 andeuten.

Fig. 9 zeigt eine Alternative, bei der die strukturgebenden Teile der Transporthalterung nicht durch die Holzwände einer Transportkiste 1 gegeben sind. Hier ist vielmehr vorgesehen, daß die Längs-Verstellführungen 5 und Quer-Verstellführungen 6 an einem konstruktiv die Transportkiste 1 bildenden Rahmen aus Profilschienen 24, vorzugsweise Aluminium-Extrusions-Profilschienen, angebracht sind. Auch eine solche "offene" Rahmenkonstruktion mit Aluminium-Profilschienen ist für bestimmte Einsatzzwecke zweckmäßig. Nicht dargestellt ist die zweckmäßige Befestigung mittels Kippspannhebeln, die auf die Nutensteine in den Profilschienen wirken.

## Patentansprüche

1. Transporthalterung für Gemälderahmen (4) oder dergleichen zum Einbau in einer Transportkiste (1) oder zum Anbau an einem konstruktiv die Transportkiste (1) bildenden Rahmen aus Profilschienen (24),
mit mindestens vier Rahmenbefestigungselementen (3, 3a),
mit in der Transportkiste (1) oder im Rahmen aus Profilschienen (24) angebrachten Längs-Verstellführungen (5) und QuerVerstellführungen (6), an denen mindestens drei Rahmenbefestigungselemente (3) verstellbar und feststellbar geführt sind,
**dadurch gekennzeichnet**,
daß die Rahmenbefestigungselemente (3, 3a) jeweils als Eckwinkel Zur Umfassung jeweils einer Ecke oder als glatte Seitenwinkel zur Umfassung jeweils eines Teils der Kante eines Gemälderahmens oder dergleichen ausgeführt sind,
daß jedes der Rahmenbefestigungselemente (3, 3a) auf den mit dem Gemälderahmen (4) oder dergleichen in Berührung kommenden Innenflächen mit einer Polsterauflage (7) versehen oder aus polsterndem Material ausgeführt ist,
daß jedes der Rahmenbefestigungselemente (3, 3a) im Querschnitt U-förmig ausgeführt ist, nämlich einen zur Auflage des Gemälderahmens (4) oder dergleichen dienenden Bodenschenkel (8), einen am Rand des Gemälderahmens (4) oder dergleichen anliegenden Randsteg (9) und einen den Gemälderahmen (4) oder dergleichen von oben überfassenden Deckschenkel (10) aufweist, und
daß der Abstand des Deckschenkels (10) vom Bodenschenkel (8) verstellbar und feststellbar ist.

2. Transporthalterung nach Anspruch 1, dadurch gekennzeichnet, daß der Bodenschenkel (8) und der Randsteg (9) des Rahmenbefestigungselementes (3, 3a) fest miteinander-verbunden, ggf. auch einstückig miteinander ausgeführt sind und daß der Deckschenkel (10) am Randsteg (9) abhebbar und, vorzugsweise, lösbar befestigt ist.

3. Transporthalterung nach Anspruch 1 oder 2, dadurch gekennzeichnet, daß die Befestigung des Deckschenkels (10) am Randsteg (9) mittels eines Schwenkmechanismus oder eines Schwenk-Schiebemechanismus erfolgt.

4. Transporthalterung nach einem der Ansprüche 1 bis 3, dadurch gekennzeichnet, daß die Befestigung des Deckschenkels (10) am Randsteg (9) mittels einer Schraubverbindung (11) erfolgt.

5. Transporthalterung nach Anspruch 4, dadurch gekennzeichnet, daß die Schraubverbindung (11) eine am Randsteg (9) angebrachte bzw. in den Randsteg (9) integrierte Profilleiste (12) mit Längsnut (13) und einen am Deckschenkel (10) angebrachten Nutenstein (14) mit Spannschraube (15) zum Verspannen in der Längsnut (13) aufweist.

6. Transporthalterung nach Anspruch 4, dadurch gekennzeichnet, daß die Schraubverbindung (11) eine am Randsteg (9) angebrachte Führungsschiene (16) und eine am Deckschenkel (10) angebrachte, auf der Führungsschiene (16) verschiebbar aufsetzbare Führungshülse mit Spannschraube zum Verspannen auf der Führungsschiene (16) aufweist.

7. Transporthalterung nach einem der Ansprüche 1 bis 6, dadurch gekennzeichnet, daß am Deckschenkel (10) ein Handgriff (17) zum Handhaben des Deckschenkels (10) vorgesehen ist.

8. Transporthalterung nach einem der Ansprüche 1 bis 7, dadurch gekennzeichnet, daß ein Rahmenbefestigungselement (3a) ortsfest angeordnet ist und mindestens drei Rahmenbefestigungselemente (3) an Längs- bzw. Quer-Verstellführungen (5, 6) verstellbar und feststellbar geführt sind.

9. Transporthalterung nach einem der Ansprüche 1 bis 8, dadurch gekennzeichnet, daß die Rahmenbefestigungselemente (3) an ihren Randstegen (9) mit Verstellhalterungen (20) versehen sind, die an entsprechend angeordneten Längs-Verstellführungen (5) oder Quer-Verstellführungen (6) angebracht sind.

10. Transporthalterung nach Anspruch 9, dadurch gekennzeichnet, daß die Verstellhalterungen (20) als Nutensteine mit Spannschrauben und die Längs-Verstellführungen (5) und Quer-Verstellführungen (6) als Profilschienen ausgeführt sind.

11. Transporthalterung nach einem der Ansprüche 9 oder 10, dadurch gekennzeichnet, daß die Längs-Verstellführungen (5) und Quer-Verstellführungen (6) an den Schmalseiten (21) einer Transportkiste (1) angebracht sind.

12. Transporthalterung nach einem der Ansprüche 9 bis 11, dadurch gekennzeichnet, daß für mindestens ein Rahmenbefestigungselement (3) eine Längs-Verstellführung (5) oder eine Quer-Verstellführung (6) an einer Auslegerschiene (22) angeordnet ist, die ihrerseits selbst wieder an einer Quer-Verstellführung (6) oder einer Längs-Verstellführung (5) verstellbar ist.

13. Transporthalterung nach einem der Ansprüche 9 bis 12, dadurch gekennzeichnet, daß der Quer-Verstellführung (6) an der bodenseitigen Schmalseite (21) eine parallele Gleitführung (23) oder Rollenführung zur Abstützung schwerer Gemälderahmen (4) oder dergleichen zugeordnet ist.

## Claims

1. Transporting mount for picture frames (4) or the like for installation in a transporting container (1) or for fitting on a frame made of profile rails (24), said frame actually constituting the structure of the transporting container (1), having at least four frame-fastening elements (3, 3a) and having longitudinal adjustment guides (5) and transverse adjustment guides (6) which are fitted in the transporting container (1) or in the frame made of profile rails (24) and on which at least three frame-fastening elements (3) are guided such that they can be adjusted and secured, characterized in that the frame-fastening elements (3, 3a) are each designed as corner angles for enclosing in each case one corner or as a straight, side angle for enclosing in each case part of the edge of the picture frame or the like, in that each of the frame-fastening elements (3, 3a), on the inner surfaces which come into contact with the picture frame (4) or the like, are provided with a padded covering (7) or are formed from padding material, in that each of the frame-fastening elements (3, 3a) is of U-shaped design in cross section, that is to say each has a base leg (8), which serves for bearing the picture frame (4) or the like, a border web (9), which butts against the border of the picture frame (4) or the like, and a cover leg (10), which grips over the picture frame (4) or the like from above, and in that the distance of the cover leg (10) from the base leg (8) can be adjusted and secured.

2. Transporting mount according to Claim 1, characterized in that the base leg (8) and the border web (9) of the frame-fastening element (3, 3a) are fixedly connected to one another, and if appropriate are also designed integrally with one another, and in that the cover leg (10) can be raised on the border web (9) and, preferably, is fastened releasably thereon.

3. Transporting mount according to Claim 1 or 2, characterized in that the cover leg (10) is fastened on the border web (9) by means of a pivoting mechanism or of a pivoting/sliding mechanism.

4. Transporting mount according to one of Claims 1 to 3, characterized in that the cover leg (10) is fastened on the border web (9) by means of a screwed-connection.

5. Transporting mount according to Claim 4, characterized in that the screwed-connection (11) has a profile strip (12), which is fitted on, or integrated in, the border web (9) and has a longitudinal groove (13), and a sliding block (14) which is fitted on the cover leg (10) and has a tightening screw (15) for bracing in the longitudinal groove (13).

6. Transporting mount according to Claim 4, characterized in that the screwed-connection (11) has a guide rail (16), which is fitted on the border web (9), and a guide sleeve, which is fitted on the cover leg (10), can be positioned displaceably on the guide rail (16) and has a tightening screw for bracing on the guide rail (16).

7. Transporting mount according to one of Claims 1 to 6, characterized in that a handle (17) is provided on the cover leg (10) for the purpose of handling the cover leg (10).

8. Transporting mount according to one of Claims 1 to 7, characterized in that one frame-fastening element (3a) is arranged in a stationary manner and at least three frame-fastening elements (3) are guided on longitudinal and transverse adjustment guides (5, 6) such that they can be adjusted and secured.

9. Transporting mount according to one of Claims 1 to 8, characterized in that the frame-fastening elements (3) are provided on their border webs (9) with adjustment mounts (20), which are fitted on appropriately arranged longitudinal adjustment guides (5) or transverse adjustment guides (6).

10. Transporting mount according to Claim 9, characterized in that the adjustment mounts (20) are designed as sliding blocks with tightening screws, and the longitudinal adjustment guides (5) and transverse adjustment guides (6) are designed as profile rails.

11. Transporting mount according to either of Claims 9 and 10, characterized in that the longitudinal adjustment guides (5) and transverse adjustment guides (6) are fitted on the narrow sides (21) of a transporting container (1).

12. Transporting mount according to one of Claims 9 to 11, characterized in that, for at least one frame-fastening element (3), a longitudinal adjustment guide (5) or a transverse adjustment guide (6) is arranged on an extension rail (22) which, for its part, can itself be adjusted on a transverse adjustment guide (6) or a longitudinal adjustment guide (5).

13. Transporting mount according to one of Claims 9 to 12, characterized in that the transverse adjustment guide (6) on the narrow side (21) at the base has a parallel slide guide (23) or roller guide for supporting heavy picture frames (4) or the like.

## Revendications

1. Fixation de transport pour des encadrements de peintures (4) ou analogues, destinée à venir s'encastrer dans une caisse de transport (1) ou destinée à être montée sur le cadre constitué de rails profilés (24) formant par construction la caisse de transport (1), comprenant
au moins quatre éléments de fixation d'encadrements (3, 3a),
des guidages à déplacement longitudinal (5) et des guidages à déplacement transversal (6) appliqués dans la caisse de transport (1) ou dans le cadre constitué par des rails profilés (24), contre lesquels sont guidés au moins trois éléments de fixation d'encadrements (3) d'une manière telle qu'ils peuvent être réglés et bloqués,
caractérisée en ce que
les éléments de fixation d'encadrements (3, 3a) sont réalisés respectivement sous forme d'une cornière d'angle pour que vienne s'y disposer respectivement un coin ou sous forme d'une cornière latérale lisse pour que vienne s'y loger respectivement une partie de l'arête d'un encadrement de peinture ou analogues,
en-ce que chaque élément de fixation d'encadrement (3, 3a) est muni d'une couche de rembourrage (7) sur ses surfaces internes entrant en contact avec l'encadrement de peinture (4) ou analogues, ou est réalisé en une matière de rembourrage,
en ce que chacun des éléments de fixation d'encadrements (3, 3a) est réalisé en U en section transversale, plus précisément présente une branche de base (8) servant d'appui pour l'encadrement de peinture (4) ou analogues, une nervure marginale (9) venant s'appuyer contre le bord de l'encadrement de peinture (4) ou analogues, et une branche de recouvrement (10) enserrant par le haut l'encadrement de peinture (4) ou analogues, et
en ce que la distance entre la branche de recouvrement (10) et la branche de base (8) peut être réglée et peut être bloquée.

2. Fixation de transport selon la revendication 1, caractérisée en ce que la branche de base (8) et la nervure marginale (9) de l'élément de fixation d'encadrement (3, 3a) sont reliées l'une à l'autre à demeure, respectivement sont également réalisées en une seule pièce, et en ce que la branche de recouvrement (10) est fixée à la nervure marginale (9) de manière à pouvoir en être soulevée, et de préférence y est fixée de manière amovible.

3. Fixation de transport selon la revendication 1 ou 2, caractérisée en ce que la fixation de la branche de recouvrement (10) à la nervure marginale (9) a lieu au moyen d'un mécanisme de pivotement ou d'un mécanisme de pivotement-coulissement.

4. Fixation de transport selon l'une quelconque des revendications 1 à 3, caractérisée en ce que la fixation de la branche de recouvrement (10) à la nervure marginale (9) a lieu au moyen d'un raccord à vis (11).

5. Fixation de transport selon la revendication 1 ou 4, caractérisée en ce que le raccord à vis (11) présente une moulure profilée (12) appliquée sur la nervure marginale (9), respectivement intégrée dans la nervure marginale (9), munie d'une rainure longitudinale (13), ainsi qu'un coulisseau (14) appliqué sur la branche de recouvrement (10), muni d'une vis de serrage (15) à des fins de serrage dans la rainure longitudinale (13).

6. Fixation de transport selon la revendication 1 ou 4, caractérisée en ce que le raccord à vis (11) présente un rail de guidage (16) appliqué contre la nervure marginale (9) et un manchon de guidage appliqué sur la branche de recouvrement (10) en étant à même de venir se poser en coulissement sur le rail de guidage (16), comprenant une vis de serrage à des fins de serrage sur le rail de guidage (16).

7. Fixation de transport selon l'une quelconque des revendications 1 à 6, caractérisée en ce qu'on prévoit sur la branche de recouvrement (10), une poignée (17) pour saisir la branche de recouvrement (10).

8. Fixation de transport selon l'une quelconque des revendications 1 à 7, caractérisée en ce qu'un élément de fixation d'encadrement (3a) est monté à demeure et au moins trois éléments de fixation d'encadrements (3) sont guidés le long de guidages à déplacement longitudinal, respectivement transversal (5, 6), d'une manière telle qu'ils peuvent être réglés et bloqués.

9. Fixation de transport selon l'une quelconque des revendications 1 à 8, caractérisée en ce que les éléments de fixation d'encadrements (3) sont munis, sur leurs nervures marginales (9), de fixations réglables (20) qui sont appliquées sur des guidages à déplacement longitudinal (5) ou sur des guidages à déplacement transversal (6) montés de manière correspondante.

10. Fixation de transport selon la revendication 9, caractérisée en ce que les fixations réglables (20) sont réalisées en forme de coulisseaux munis de vis de serrage et les guidages à déplacement longitudinal (5) et les guidages à déplacement transversal (6) sont réalisés en forme de rails profilés.

11. Fixation de transport selon l'une quelconque des revendications 9 ou 10, caractérisée en ce que les guidages à déplacement longitudinal (5) et les guidages à déplacement transversal (6) sont appliqués sur les petits côtés (21) d'une caisse de transport (1).

12. Fixation de transport selon l'une quelconque des revendications 9 à 11, caractérisée en ce que, pour au moins un élément de fixation d'encadrement (3), un guidage à déplacement longitudinal (5) ou un guidage à déplacement transversal (6) est disposé sur un rail de dimensionnement (22) qui, quant à lui, est à même de se déplacer à nouveau le long d'un guidage à déplacement transversal (6) ou le long d'un guidage à déplacement longitudinal (5).

13. Fixation de transport selon l'une quelconque des revendications 9 à 12, caractérisée en ce qu'un guidage à glissement (23) ou un guidage à roulement parallèle est attribué au guidage à déplacement transversal (6) contre le petit côté (21) situé à la base, pour servir d'appui à des encadrements de peintures (4) ou analogues plus lourds.
